# EUROPÄISCHE PATENTSCHRIFT

(11) **EP 2 351 161 B1**
(45) Veröffentlichungstag und Bekanntmachung des Hinweises auf die Patenterteilung: **18.05.2016**
(21) Anmeldenummer: 09756139.3
(22) Anmeldetag: 25.09.2009
(51) Int. Cl.: H01R 13/64, H01R 13/645

(54) **ELEKTRISCHES STECKVERBINDUNGSSYSTEM**
ELECTRIC PLUG-IN CONNECTION SYSTEM
SYSTÈME DE CONNEXION ÉLECTRIQUE ENFICHABLE

(30) Priorität: 30.09.2008 DE 102008049574
(43) Veröffentlichungstag der Anmeldung: 03.08.2011
(73) Patentinhaber: Phoenix Contact GmbH & Co. KG, 32825 Blomberg (DE)
(72) Erfinder: SCHRADER, Andreas, 33129 Delbrück (DE)
(74) Vertreter: BSB Intellectual Property Law
(86) Internationale Anmeldenummer: PCT/EP2009/006924
(87) Internationale Veröffentlichungsnummer: WO 2010/037505

(56) Entgegenhaltungen:
- EP-A- 0 128 307
- EP-A- 0 235 339
- DE-A1- 19 500 156
- US-A- 4 376 565
- US-A- 4 790 763
- US-A- 5 370 556
- US-A- 5 865 651

## Beschreibung

Die vorliegende Erfindung betrifft ein elektrisches Steckverbindungssystem, bei dem zwei miteinander zu verbindende elektrische Komponenten durch einen Steckvorgang verbunden werden können. Das erfindungsgemäße elektrische Steckverbindungssystem kann insbesondere auch zum Anschließen von elektrischen Komponenten geeignet sein, die über jeweils eine Mehrzahl von elektrischen Leitern verfügen.

Im Stand der Technik sind Steckverbindungssysteme bekannt geworden, bei denen zur Vermeidung einer falschen Kontaktierung die Komponenten des Steckverbindungssystems kodiert sind. Beispielsweise ist aus der DE 202 15 47 A eine Kodierung für einen aus zwei Kupplungshälften bestehenden Steckverbinder bekannt geworden, wobei eine Steckverbinderhälfte ausbrechbar ausgebildete Teilstücke aufweist, die nach ihrem Entfernen Öffnungen freigeben, in welche die an der anderen Steckverbinderhälfte vorgesehenen Kodierstifte einführbar sind.

Dieses bekannte System hat den Nachteil, dass eine Kodierung nur einmal durchführbar ist. Ein Zurückführen in den Ursprungszustand ist nicht möglich, da das Teilstück zur Kodierung ausgebrochen wird. Außerdem kann nur eine Eigenschaft, z.B. die Polung, kodiert werden.

Auch di US 4 376 565 A, die DE 195 00 156 A1 und die US 5 865 651 A1 beschreiben Systeme zur Kodierung von Steckverbindungssystem. Zwar können hier auch mehrere Eigenschaften kodiert werden, die Anwendung ist jedoch auch hier teils unflexibel und/oder die Handhabung ist relativ kompliziert.

Vor dem Hintergrund des bekannten Standes der Technik ist es deshalb die Aufgabe der vorliegenden Erfindung, ein Steckverbindungssystem zur Verfügung zu stellen, mit dem eine flexiblere Kodierung möglich ist.

Diese Aufgabe wird gelöst durch ein elektrisches Steckverbindungssystem mit dem Merkmal des Anspruchs 1. Bevorzugte Weiterbildungen der Erfindung sind Gegenstand der Unteransprüche. Weitere vorteilhafte Merkmale und Eigenschaften der Erfindung ergeben sich aus der nachfolgenden Beschreibung.

Das erfindungsgemäße elektrische Steckverbindungssystem umfasst wenigstens eine Kontakteinrichtung und wenigstens einen elektrischen Steckverbinder, um den elektrischen Steckverbinder mit der elektrischen Kontakteinrichtung elektrisch zu verbinden. Weiterhin ist ein Kodiersystem zur Vermeidung unbeabsichtigter Kontakte vorgesehen. Das Kodiersystem umfasst wenigstens drei voneinander unabhängige Kodiereinrichtungen zur Kodierung. Das Kodiersystem weist dabei eine Kodierprofileinrichtung als Kodiereinrichtung aufweist, welche wenigstens eine Kodieraufnahme und wenigstens ein auswechselbares Kodierprofil an der Kontakteinrichtung und an dem elektrischen Steckverbinder umfasst. Die Kodierprofile sind in unterschiedlichen Orientierungen in die Kodieraufnahmen der Kontakteinrichtung und des elektrischen Steckverbinders einsteckbar.

Das erfindungsgemäße elektrische Steckverbindungssystem hat viele Vorteile. Ein erheblicher Vorteil des erfindungsgemäßen elektrischen Steckverbindungssystems ist die flexible Möglichkeit der Kodierung. Dadurch, dass drei voneinander unabhängige Kodiereinrichtungen zur Verfügung stehen, können vielfältige Kodierungen vorgenommen werden, sodass flexibel auf die jeweiligen Anforderungen reagiert werden kann.

Besonders bevorzugt ist wenigstens eine Kodiereinrichtung rückführbar, sodass eine bestimmte Kodiereinstellung optional oder bei Bedarf wieder zurückgestellt werden kann.

In einer bevorzugten Weiterbildung der Erfindung umfasst das Kodiersystem wenigstens eine Kodierkontureinrichtung als Kodiereinrichtung. Die Kodierkontureinrichtung wird insbesondere durch aufeinander abgestimmte asymmetrische Gehäuseformen der Domaufnahme der Kontakteinrichtung und des Doms des elektrischen Steckverbinders gebildet.

Eine Kodierkontureinrichtung, die über aufeinander abgestimmte Konturen der Domaufnahme der Kontakteinrichtung und des Doms des elektrischen Steckverbinders arbeitet, weist erhebliche Vorteile auf, da damit auf zuverlässige Art und Weise ein 180°-Drehschutz gewährleistet werden kann. Ein bekannter Fehler beim Einstecken von Steckern in Grundleisten ist eine um 180° verdrehte Einführung des Steckers. Durch eine Kodierkontureinrichtung, bei der aufeinander abgestimmte asymmetrische Gehäuseformen verwendet werden, kann ein um 180° verdrehtes versehentliches Einführen zuverlässig verhindert werden, da ein Einführen aufgrund der aufeinander abgestimmten Gehäuseformen nicht möglich ist, sofern nicht eine richtige Orientierung vorliegt.

Besonders bevorzugt weist die Domaufnahme der Kontakteinrichtung und/oder der Dom des Steckverbinders eine unsymmetrische Kontur auf, sodass auf eine einfache Art ein zuverlässiger Verdrehschutz erreicht wird.

Besonders bevorzugt ist an dem Dom des Steckverbinders eine im Wesentlichen rechteckige Außenkontur vorgesehen, die wenigstens eine Kodierfase aufweist. Die Kodierfase kann beispielsweise als abgeschrägte Ecke vorgesehen sein, sodass die abgewinkelte Ecke keinen 90º -Winkel mehr aufweist, sondern eine Fase von z.B. 45º, die sich soweit ins Innere erstreckt, dass ein unbeabsichtigtes verdrehtes Einführen des Steckverbinders in die Kontakteinrichtung zuverlässig verhindert wird.

In einer bevorzugten Weiterbildung umfasst das Kodiersystem wenigstens eine Rippe-Nut-Kodiereinrichtung als eine der drei Kodiereinrichtungen. Eine solches Rippe-Nut-System ist sehr vorteilhaft, da die insbesondere miteinander zusammenwirkenden Rippen und Nuten einen zuverlässigen Betrieb gewährleisten.

Insbesondere umfasst die Rippe-Nut-Kodiereinrichtung an dem Steckverbinder und an der Kontakteinrichtung jeweils wenigstens eine Kodierrippe und wenigstens eine Kodiernut. Beim Einstecken des Steckverbinders in die Kontakteinrichtung gerät dabei die Kodierrippe des einen Teils in Kontakt mit der Kodiernut des anderen Teils. Dadurch wird eine Steckverbindung des Steckverbinders und der Kontakteinrichtung nur dann ermöglicht, wenn die jeweils zusammengehörende Kodierrippe und Kodiernut ein Einführen erlauben. Bei einer Kodierung, die keinen Kontakt erlaubt, endet die Kodiernut beispielsweise schon, bevor der Steckverbinder vollständig in die Kontakteinrichtung eingeschoben ist. Dadurch wird eine elektrische Kontaktierung des Steckverbinders und der Kontakteinrichtung zuverlässig verhindert.

In einer bevorzugten Weiterbildung ist die Anzahl der Kodierrippen und der Kodiernuten an dem Steckverbinder und an der Kontakteinrichtung der Rippe-Nut-Kodiereinrichtung jeweils gleich. Über die Abmessungen der einzelnen Kodierrippen und Kodiernuten kann dann eine entsprechende Kodierung eingestellt werden. Beispielsweise kann die Länge der Kodierrippen und die Länge der Kodiernuten entlang der Verbindungsrichtung der Kontakteinrichtung und des Steckverbinders als Kodierung dienen.

In bevorzugten Weiterbildungen aller zuvor beschriebener Ausgestaltungen umfasst das Kodiersystem eine Kodierprofileinrichtung als weitere Kodiereinrichtung. Dabei umfasst die Kodierprofileinrichtung eine Kodieraufnahme und ein insbesondere auswechselbares Kodierprofil. Ein erheblicher Vorteil eines auswechselbaren Kodierprofils ist, dass flexibel auf die jeweiligen Bedürfnisse eingegangen werden kann. Werden beispielsweise nacheinander elektrische Steckverbindungssysteme montiert, die für unterschiedliche Stromstärken vorgesehen sind, kann durch ein auswechselbares Kodierprofil die Stromstärke einfach und effektiv einkodiert werden.

Bei dem Einsatz solcher erfindungsgemäßen Steckverbindungssysteme können unterschiedlichste Bedingungen vorliegen. Beispielsweise kann die Stromstärke, für die ein solches elektrisches Steckverbindungssystem ausgelegt ist, in starken Grenzen variieren. So sind Stromstärken von 80 A Oder noch weitaus größere Stromstärken von 100 A oder mehr möglich. Es sind aber auch Steckverbindungssysteme möglich, bei denen nur Stromstärken von 1 A oder von einigen Hundert mA auftreten. Solche unterschiedlichen Stromstärken benötigen unterschiedliche Leitungsquerschnitte und auch sonst auf die jeweiligen Bedingungen angepasste Bauelemente. Die Erfindung stellt hier ein Kodiersystem mit drei oder mehr voneinander unabhängigen Kodiereinrichtungen zur Verfügung, mit dem auf alle unterschiedlichen Bedingungen flexibel eingegangen werden kann.

Vorzugsweise umfasst die Kodierprofileinrichtung zwei oder mehr Kodieraufnahmen und wenigstens ein Kodierprofil. Durch Umstecken des Kodierprofils von einer Kodieraufnahme in eine andere Kodieraufnahme kann das elektrische Steckverbindungssystem einfach kodiert werden.

Beispielsweise ist es möglich, dass sowohl die Kontakteinrichtung als auch die Steckverbindungseinrichtung jeweils über eine Mehrzahl von Kodieraufnahmen verfügt, die jeweils zueinander ausgerichtet sind, sodass bei Herstellung einer Steckverbindung die jeweiligen Kodieraufnahmen zueinander fluchtend ausgerichtet sind.

Bei einer solchen Ausgestaltung ist es bevorzugt, dass die Kodierprofile in die Kodieraufnahmen gesteckt werden, um beispielsweise bei in miteinander korrespondierenden Kodieraufnahmen eingeführten Kodierprofilen eine elektrische Kontaktierung der Kontakteinrichtung und der Steckverbindungseinrichtung zuverlässig zu verhindern. Werden jeweils Kodierprofile in die zugehörigen Kodieraufnahmen eingeführt, können die Kodierprofile beispielsweise ein weiteres Einführen der Steckverbindungseinrichtung in die Kontakteinrichtung verhindern.

Eine solche flexible und individuelle Kodierung kann flexibel geändert werden. Neben möglichen unterschiedlichen Stromstärken kann ein erfindungsgemäßes elektrisches Steckverbindungssystem auch das Kontaktierungsmaterial von Fall zu Fall unterscheiden. Beispielsweise gibt es zur Kontaktierung und zur Herstellung der Lötverbindung unterschiedliche Lote. So können Silberlote oder auch Zinnlote eingesetzt werden. Unterschiedliche Metalle an den Kontaktoberflächen können aber zu galvanischen Reaktionen führen, die den Kontakt stören oder sogar das elektrische Steckverbindungssystem zerstören können.

Deshalb ist es wichtig, die Kontaktierung unterschiedlicher Kontaktmetalle zu vermeiden. Werden beispielsweise in Abhängigkeit von den Einsatzbedingungen, unter denen das elektrische Steckverbindungssystem eingesetzt wird oder von den zu erwartenden Stromstärken unterschiedliche Kontaktmaterialen eingesetzt, so kann über die Kodierprofileinrichtung mit einem oder mehreren Kodierprofilen eine zuverlässige und einfache Kodierung vorgenommen werden.

Insgesamt wird es durch eine der drei Kodiereinrichtungen des Kodiersystems möglicht, die Polung zu kodieren, sodass ein Verdrehschutz realisiert wird. Mit einer zweiten Kontakteinrichtung ist es möglich, die vorgesehene Stromstärke zu kodieren, sodass nur Steckverbindungen herstellbar sind, bei denen die vorgesehene Stromstärke im vorgesehenen Rahmen verbleibt. Mit der dritten Kodiereinrichtung ist es möglich, unterschiedliche Metalloberfläche zu kodieren, um galvanische Reaktionen der sich kontaktierenden Elemente zuverlässig zu vermeiden.

Insgesamt stellt die Erfindung ein sehr einfaches System zur Verfügung, mit dem über drei unabhängig arbeitende Kodierungseinrichtungen eine sehr zuverlässige und flexible Kodierung möglich ist.

An den einzelnen Bauteilen bzw. Komponenten des elektrischen Steckverbindungssystems können jeweils zwei oder mehr Kodieraufnahmen und jeweils wenigstens ein Kodierprofil vorgesehen sein.

Ein Kodierprofil ist vorzugsweise T-förmig gestaltet. Vorzugsweise weist ein solches T-förmiges Kodierprofil im bestimmungsgemäß eingebauten Zustand einen Schenkel auf, der aus einer Kodieraufnahme nach außen hin hervorsteht. So kann durch Einführen eines kodierten Profils in eine Kodieraufnahme das elektrische Steckverbindungssystem rückführbar kodiert werden. Wird beispielsweise an eine Kontakteinrichtung oder an eine elektrische Steckverbindung ein neuer Kontakt angeschlossen, so kann durch einfache Umkodierung der Steckverbinder oder die Kontakteinrichtung auf die neuen Bedingungen angepasst werden.

In allen Ausgestaltungen ist die Kontakteinrichtung vorzugsweise als Grundleiste und der Steckverbinder als Stecker ausgebildet. Es ist jedoch genau so gut möglich, dass die Kontakteinrichtung als Stecker ausgebildet und der Steckverbinder als Grundleiste ausgeführt ist.

Weitere Vorteile und Merkmale der Erfindung ergeben sich aus den Ausführungsbeispielen, die nun mit Bezug auf die beiliegenden Figuren erläutert werden.

Darin zeigen:
- Figur 1: eine perspektivische Gesamtansicht eines elektrischen Steckverbindungssystems;
- Figur 2: den Steckverbinder aus Fig. 1;
- Figur 3: eine Vorderansicht der Kontakteinrichtung nach Fig. 1;
- Figur 4: das elektrische Steckverbindungssystem nach Fig. 1 in zusammengesteckter Position;
- Figur 5: ein anderes Ausführungsbeispiel des elektrischen Steckverbindungssystems; und
- Figur 6: den Steckverbinder nach Fig. 5.

Mit Bezug auf die Figuren 1 bis 6 werden im Folgenden zwei Ausführungsbeispiele der vorliegenden Erfindung erläutert.

In Fig. 1 ist in einer perspektivischen Ansicht ein elektrisches Steckverbindungssystem 1 dargestellt, welches hier über eine als Grundleiste 20 ausgeführte Kontakteinrichtung 2 verfügt. Weiterhin ist ein als Steckverbinder 3 ausgeführter Stecker 30 vorgesehen, der zur elektrischen Verbindung mit der Kontakteinrichtung 2 dient.

Das elektrische Steckverbindungssystem 1 und dessen Kontakteinrichtung 2, sowie der Steckverbinder 3 weisen ein Kodiersystem 4 auf, welches hier drei voneinander unabhängige Kodiereinrichtungen 5, 6 und 7 umfasst.

Die erste Kodiereinrichtung 5, 15 ist beispielsweise als Verdrehschutz vorgesehen, um ein um 180º gedrehtes Einstecken des Steckverbinders 3 in die Kontakteinrichtung 2 zuverlässig zu verhindern. Die Gehäuseformen 8 und 9 sind mit ihren Außenkonturen 12 und 13 aufeinander angepasst, um einen Verdrehschutz zu gewährleisten.

Eine zweite Kodiereinrichtung 6 in Gestalt eine Rippe-Nut-Kodiereinrichtung 16 ist zur Kodierung einer zweiten Eigenschaft vorgesehen. Die zweite Kodiereinrichtung 6 kann beispielsweise zur Einstellung unterschiedlicher Stromstärken dienen. Die Kodiereinrichtung 6 bzw. die Rippe-Nut-Kodiereinrichtung 16 verfügt über Kodiernuten 22 und Kodierrippen 21, die sich hier im Ausführungsbeispiel an der Oberfläche des Doms 11 und der Domaufnahme 10 erstrecken. Dabei sind sowohl an der Kontakteinrichtung 2 als auch an dem Steckverbinder 3 Kodiernuten 22 und Kodierrippen 21 vorgesehen, sodass eine Kodierrippe 21 eines Steckverbinders 3 entsprechend mit einer Kodiernut 22 einer Kontakteinrichtung 2 zusammenwirkt. Durch eine entsprechende Ausgestaltung und Dimensionierung der Kodiernuten 22 und der Kodierrippen 21 kann die gewünschte Kodierung vorgenommen werden.

Die dritte Kodiereinrichtung 7 ist als flexible Kodier-Profileinrichtung 17 ausgeführt, die über eine Mehrzahl von Kodieraufnahmen 23 und über Kodierprofile 24 verfügt.

Weist eine elektrische Kontakteinrichtung 2 beispielsweise drei elektrische Kontakte auf, so kann an jedem Kontakt z.B. eine Kodieraufnahme 23 vorgesehen sein, die zur Aufnahme eines Kodierprofils 24 vorgesehen ist. Durch ein entsprechendes Einführen eines Kodierprofils 24 in die jeweiligen Kodieraufnahmen 23 kann eine entsprechende Kodierung vorgenommen werden, sodass eine Steckverbindung ungewünschter Kontakte miteinander zuverlässig vermieden werden kann.

Die in Fig. 2 dargestellte Kontakteinrichtung verfügt über Flansche 25, um die Kontakteinrichtung 2 beispielsweise mit dem Steckverbinder 3 zu verschrauben.

Die Kodierkontureinrichtung 15 verfügt an dem Steckverbinder 3 über drei Dome 11, die jeweils über eine entsprechende Außenkontur 12 verfügen. Hier sind Kodierfasen 18 an zwei Ecken der insgesamt etwa rechteckigen Kodierkontureinrichtung 15 vorgesehen.

In Fig. 3 ist eine Vorderansicht der Kontakteinrichtung 2 abgebildet. Deutlich erkennbar sind die drei Kodiereinrichtungen 5 - 7 bzw. 15 - 17 , mit denen eine flexible Kodierung ermöglicht wird.

Neben der Kodierprofileinrichtung 17 mit den Kodierfasen 18 ist auch eine Rippe-Nut-Kodiereinrichtung 16 vorgesehen, die über Kodiernuten 22 und entsprechende Kodierrippen 21 verfügt. Durch die Rippe-Nut-Kodiereinrichtung kann ohne weiteren Bauraum das elektrische Steckverbindungssystem 1 flexibel kodiert werden. Des Weiteren ist noch die Kodierprofileinrichtung 17 vorgesehen, bei der in Fig. 3 dargestellten Kontakteinrichtung 2 drei Kodieraufnahmen 23 vorgesehen sind, wobei nur an einer Kodieraufnahme 23 ein Kodierprofil 24 vorgesehen ist. Das Kodierprofil 24 ist in eine Kodieraufnahme 23 eingeschoben, wobei ein Schenkel 19 des etwa T-förmigen Kodierprofils nach außen aus der Kodieraufnahme 23 hervorsteht und somit die gewünschte Kodierung bewirkt.

In Fig. 4 ist eine Seitenansicht des elektrischen Steckverbindungssystems 1 dargestellt, wobei die Kontakteinrichtung 2 mit dem Steckverbinder 3 eine feste Verbindung eingeht. Gegebenenfalls können an den Flanschen 25 Schrauben zur Verbindung der Kontakteinrichtung 2 mit dem Steckverbinder 3 vorgesehen sein.

In Fig. 5 und 6 ist ein weiteres Ausführungsbeispiel dargestellt, wobei auch hier drei Kodiereinrichtungen 5, 6 und 7 bzw. 15 - 17 vorgesehen sind. Eine der Kodiereinrichtungen ist als Kodierkontureinrichtung 15 ausgeführt und eine zweite Kodiereinrichtung 6 ist als Rippe-Nut-Kodiereinrichtung 16 realisiert. Die dritte Kodiereinrichtung 7 ist hier im Ausführungsbeispiel als Kodierprofileinrichtung 17 vorgesehen. Die Kodierkontureinrichtung 15 weist Kodierfasen 18 an dem Dom 11 und der Domaufnahme 10 auf.

Im Unterschied zu dem Ausführungsbeispiel gemäß den Fig. 1 - 4 ist bei der Ausführungsbeispiel gemäß den Fig. 5 und 6 die Kontakteinrichtung 2 als Stecker 30 vorgesehen, während der Steckverbinder 3 als Grundleiste 20 ausgebildet ist.

Die Kodierprofile 24 sind als Zubehör erhältlich und können bei Bedarf auch nachgerüstet werden.

Insgesamt verhindern die Kodierfasen 18 der Kodierkontureinrichtung 15 ein unbeabsichtigtes und um 180º gedrehtes Einführen des Steckverbinders 3 in die Kontakteinrichtung 2.

Mit der Erfindung wird es ermöglicht, ein elektrisches Steckverbindungssystem zur Verfügung zu stellen, welches für unterschiedlichste Stromstärken geeignet ist und welches über die Kodierung zuverlässig die Verbindung von für unterschiedlichen Stromstärken vorgesehenen Steckverbindern und Kontakteinrichtungen verhindert, und bei dem auch die Kontaktierung verschiedener Metalloberflächen vermeidbar ist.

### Bezugszeichenliste

- 1: Elektrisches Steckverbindungssystem
- 2: Kontakteinrichtung
- 3: Steckverbinder
- 4: Kodiersystem
- 5: Kodiereinrichtung
- 6: Kodiereinrichtung
- 7: Kodiereinrichtung
- 8: Gehäuseform
- 9: Gehäuseform
- 10: Domaufnahme
- 11: Dom
- 12: Außenkontur
- 13: Außenkontur
- 15: Kodierkontureinrichtung
- 16: Rippe-Nut-Kodiereinrichtung
- 17: Kodierprofileinrichtung
- 18: Kodierfase
- 19: Schenkel
- 20: Grundleiste
- 21: Kodierrippe
- 22: Kodiernut
- 23: Kodieraufnahme
- 24: Kodierprofil
- 25: Flansch
- 30: Stecker

## Patentansprüche

1. Elektrisches Steckverbindungssystem (1) mit mindestens einer Kontakteinrichtung (2) und einem elektrischen Steckverbinder (3) zur elektrischen Verbindung des elektrischen Steckverbinders (3) mit der Kontakteinrichtung (2), sowie mit einem Kodiersystem (4) zur Vermeidung unbeabsichtigter Kontakte, wobei das Kodiersystem (4) wenigstens drei von einander unabhängige Kodiereinrichtungen (5, 6, 7) zur Kodierung umfasst, **dadurch gekennzeichnet, dass** das Kodiersystem (4) eine Kodierprofileinrichtung (17) als Kodiereinrichtung (7) aufweist, welche wenigstens eine Kodieraufnahme (23) und wenigstens ein auswechselbares Kodierprofil (24) an der Kontakteinrichtung (2) und an dem elektrischen Steckverbinder (3) umfasst, wobei die Kodierprofile (24) in unterschiedlichen Orientierungen in die Kodieraufnahmen (23) der Kontakteinrichtung (2) und des elektrischen Steckverbinders (3) einsteckbar sind.

2. Elektrisches Steckverbindungssystem (1) nach Anspruch 1, wobei das Kodiersystem (4) eine Kodierkontureinrichtung (15) als Kodiereinrichtung (5) aufweist, welche durch aufeinander abgestimmte asymmetrische Gehäuseformen (8, 9) der Domaufnahme (10) der Kontakteinrichtung (2) und des Doms (11) des elektrischen Steckverbinders (2) gebildet wird.

3. Elektrisches Steckverbindungssystem (1) nach Anspruch 2, wobei die Domaufnahme (10) der Kontakteinrichtung (2) und/oder der Dom (11) des Steckverbinders (3) eine unsymmetrische Kontur (12) aufweist.

4. Elektrisches Steckverbindungssystem (1) nach Anspruch 2 oder 3, wobei der Dom (11) des Steckverbinders (3) eine rechteckige Außenkontur (13) mit wenigstens einer Kodierfase (18, 19) aufweist.

5. Elektrisches Steckverbindungssystem (1) nach einem der vorhergehenden Ansprüche, wobei das Kodiersystem (4) wenigstens eine Rippe-Nut-Kodiereinrichtung (16) als Kodiereinrichtung (6) umfasst.

6. Elektrisches Steckverbindungssystem (1) nach Anspruch 5, wobei die Rippe-Nut-Kodiereinrichtung (16) an dem Steckverbinder (3) und an der Kontakteinrichtung (2) jeweils wenigstens eine Kodierrippe (21) und eine Kodiernut (22) umfasst.

7. Elektrisches Steckverbindungssystem (1) nach Anspruch 5 oder 6, wobei die Rippe-Nut-Kodiereinrichtung (16) an dem Steckverbinder (3) und an der Kontakteinrichtung (2) jeweils eine gleiche Anzahl an Kodierrippen (21) und Kodiernuten (22) aufweist.

8. Elektrisches Steckverbindungssystem (1) nach einem der vorhergehenden Ansprüche, wobei zwei oder mehr Kodieraufnahmen (23) und wenigstens ein Kodierprofil (24) vorgesehen ist.

9. Elektrisches Steckverbindungssystem (1) nach einem der vorhergehenden Ansprüche, wobei wenigstens ein Kodierprofil (24) T-förmig gestaltet ist und im bestimmungsgemäß eingebauten Zustand ein Schenkel (19) des T-förmigen Kodierprofils (24) aus der Kodieraufnahme (23) nach außen hervorsteht.

10. Elektrisches Steckverbindungssystem (1) nach einem der vorhergehenden Ansprüche, wobei die Kontakteinrichtung (2) als Grundleiste (20) ausgebildet ist.

11. Elektrisches Steckverbindungssystem (1) nach einem der vorhergehenden Ansprüche, wobei der Steckverbinder (3) als Stecker (30) ausgebildet ist.

## Claims

1. Electric plug-in connecting system (1) having at least one contact device (2) and an electric plug-in connector (3) for electrically connecting the electric plug-in connector (3) with the contact device (2), and having a coding system (4) to avoid unintentional contacts, wherein the coding system (4) comprises at least three coding devices (5, 6, 7) independent of one another for coding, **characterized in that** the coding system (4) comprises a coding profile device (17) as the coding device (7) which comprises at least one coding socket (23) and at least one exchangeable coding profile (24) at the contact device (2) and at the plug-in connector (3), wherein the coding profiles (24) can be plugged into the coding sockets (23) of the contact device (2) and of the electric plug-in connector (3) in different orientations.

2. The electric plug-in connecting system (1) according to claim 1 wherein the coding system (4) comprises a coding contour device (15) as a coding device (5) which is formed by mated, asymmetric housing geometries (8, 9) of the tower socket (10) of the contact device (2) and of the tower (11) of the electric plug-in connector (2).

3. The electric plug-in connecting system (1) according to claim 2 wherein the tower socket (10) of the contact device (2) and/or the tower (11) of the plug-in connector (3) is non-symmetric in contour (12).

4. The electric plug-in connecting system (1) according to claim 2 or 3 wherein the tower (11) of the plug-in connector (3) is rectangular in its outer contour (13) and has at least one coding chamfer (18, 19).

5. The electric plug-in connecting system (1) according to any of the preceding claims wherein the coding system (4) comprises at least one key and keyway coding device (16) as the coding device (6) .

6. The electric plug-in connecting system (1) according to claim 5 wherein the key and keyway coding devices (16) at the plug-in connector (3) and at the contact device (2) each comprise at least one coding key (21) and one coding keyway (22).

7. The electric plug-in connecting system (1) according to claim 5 or 6 wherein the key and keyway coding devices (16) at the plug-in connector (3) and at the contact device (2) each comprise the same number of coding keys (21) and coding keyways (22).

8. The electric plug-in connecting system (1) according to any of the preceding claims wherein two or more coding sockets (23) and at least one coding profile (24) are provided.

9. The electric plug-in connecting system (1) according to any of the preceding claims wherein at least one coding profile (24) is configured T-shaped and wherein when installed as intended a leg (19) of the T-shaped coding profile (24) protrudes out of the coding socket (23).

10. The electric plug-in connecting system (1) according to any of the preceding claims wherein the contact device (2) is configured as a master strip (20).

11. The electric plug-in connecting system (1) according to any of the preceding claims wherein the plug-in connector (3) is configured as a plug (30).

## Revendications

1. Système électrique de connexion mâle-femelle (1) comprenant au moins un dispositif de contact (2) et un connecteur mâle-femelle électrique (3), destiné à connecter électriquement le connecteur mâle-femelle électrique (3) au dispositif de contact (2), ainsi qu'un système de codage (4) destiné à éviter des contacts involontaires, ledit système de codage (4) comprenant au moins trois dispositifs de codage (5, 6, 7) pour le codage qui sont indépendants les uns des autres, **caractérisé par le fait que** le système de codage (4) comprend un dispositif de profil de codage (17) en tant que dispositif de codage (7), qui comprend au moins un logement de codage (23) et au moins un profil de codage (24) échangeable sur le dispositif de contact (2) et sur le connecteur mâle-femelle électrique (3), les profils de codage (24) pouvant être engagés, dans des orientations différentes, dans les logements de codage (23) du dispositif de contact (2) et du connecteur mâle-femelle électrique (3).

2. Système électrique de connexion mâle-femelle (1) selon la revendication 1, dans lequel le système de codage (4) présente un dispositif de contour de codage (15) en tant que dispositif de codage (5), qui est formé par des formes de boîtier (8, 9) asymétriques adaptées les unes aux autres du logement de dôme (10) du dispositif de contact (2) et du dôme (11) du connecteur mâle-femelle électrique (2).

3. Système électrique de connexion mâle-femelle (1) selon la revendication 2, dans lequel le logement de dôme (10) du dispositif de contact (2) et/ou le dôme (11) du connecteur mâle-femelle (3) présente un contour asymétrique (12)

4. Système électrique de connexion mâle-femelle (1) selon la revendication 2 ou 3, dans lequel le dôme (11) du connecteur mâle-femelle (3) présente un contour extérieur (13) rectangulaire ayant au moins un chanfrein de codage (18, 19).

5. Système électrique de connexion mâle-femelle (1) selon l'une quelconque des revendications précédentes, dans lequel le système de codage (4) comprend au moins un dispositif de codage nervure-rainure (16) en tant que dispositif de codage (6).

6. Système électrique de connexion mâle-femelle (1) selon la revendication 5, dans lequel ledit dispositif de codage nervure-rainure (16) sur le connecteur mâle-femelle (3) et sur le dispositif de contact (2) comprend respectivement au moins une nervure de codage (21) et une rainure de codage (22).

7. Système électrique de connexion mâle-femelle (1) selon la revendication 5 ou 6, dans lequel ledit dispositif de codage nervure-rainure (16) sur le connecteur mâle-femelle (3) et sur le dispositif de contact (2) comprend respectivement un nombre égal de nervures de codage (21) et de rainures de codage (22).

8. Système électrique de connexion mâle-femelle (1) selon l'une quelconque des revendications précédentes, dans lequel deux logements de codage (23) ou plus et au moins un profil de codage (24) sont prévus.

9. Système électrique de connexion mâle-femelle (1) selon l'une quelconque des revendications précédentes, dans lequel au moins un profil de codage (24) est réalisé en T et dans lequel, à l'état de montage conforme, une branche (19) du profil de codage (24) en T dépasse du logement de codage (23) en faisant saillie vers l'extérieur.

10. Système électrique de connexion mâle-femelle (1) selon l'une quelconque des revendications précédentes, dans lequel le dispositif de contact (2) est réalisé en tant que barrette de base (20).

11. Système électrique de connexion mâle-femelle (1) selon l'une quelconque des revendications précédentes, dans lequel le connecteur mâle-femelle (3) est réalisé en tant que fiche (30).
